# EUROPÄISCHE PATENTSCHRIFT

(11) **EP 0 268 562 B1**
(45) Veröffentlichungstag und Bekanntmachung des Hinweises auf die Patenterteilung: **03.06.1992**
(21) Anmeldenummer: 87810676.4
(22) Anmeldetag: 18.11.1987
(51) Int. Cl.: B42D 3/00

(54) **Buch oder Broschüre mit Buchblock, ausgerüstet mit einem Freirückenumschlag**
Book or brochure with inner book, equipped with a free cover back
Livre ou brochure avec bloc de livre et dos libre

(30) Priorität: 19.11.1986 CH 4631/86
(43) Veröffentlichungstag der Anmeldung: 25.05.1988
(73) Patentinhaber: Buchbinderei Schlatter AG, CH-3011 Bern (CH)
(72) Erfinder: Stöckli, Viktor, CH-3014 Bern (CH); Krenger, Adrian, CH-3074 Muri (CH)
(74) Vertreter: White, William

(56) Entgegenhaltungen:
- DE-A- 2 936 674
- DE-A- 3 109 114
- DE-A- 3 303 196

## Beschreibung

Die vorliegende Erfindung betrifft ein Buch oder eine Broschüre, ausgerüstet mit einem Freirückenumschlag, der zumindest aus einem äusseren Umschlag besteht, dessen Deckenteile aus festem Material auf den Innenseiten kaschiert sind und der einen freien Rücken aufweist und einem sich über den Rücken des äusseren Umschlages erstreckenden einteiligen flexiblen Buchblockträgermaterial, das im Rückenbereich des Buchblocks und daran anschliessenden seitlichen Klebebereichen mit dem Buchblock, nicht aber mit dem äusseren Umschlag, ausserhalb dieses Bereiches aber mit dem äusseren Umschlag, nicht aber mit dem Buchblock verbunden ist.

In Buchbinderfachkreisen kennt man zwei voneinander völlig unterschiedliche Einbandarten ("Buch-Typen"). Einerseits das traditionelle Buch mit vorgefertigtem, fadengeheftetem oder klebegebundenem Buchblock, welcher mit Vorsatzblättern oder mit den jeweils äussersten Blättern des Buchblocks (der Fachmann spricht von einem "integrierten Vorsatz") mit einer dreiteiligen, mit einem Einbandmaterial überzogenen, stabilen Einbanddecke verbunden ist. Merkmale des Bucheinbandes sind die gegenüber dem Buchblock vorstehenden Kanten der Decke sowie der freie Buchrücken. Anderseits kennt man die Einbandart Broschüre, bei welcher der klebegebundene oder fadengeheftete Buchblock am Rücken und normalerweise auch seitlich schmal fest mit einem 2- oder 4mal gerillten Umschlag verklebt ist.

Neben den qualitativen und optischen Vorteilen, die ein gebundenes Buch gegenüber einer Broschüre aufweist, hat ein Buch weitere wesentliche Vorteile, worunter die Möglichkeit, es dank des freien Rückens vollständig aufzuschlagen, für den Leser der augenfälligste ist. Demgegenüber weist die Broschüre unter anderem den Nachteil auf, dass sie, insbesondere bei preisgünstigen Ausführungen mit Klebebindung, sich wegen der Klammerwirkung im Bund des Broschürenblocks nie ganz aufschlagen lässt. Zudem besteht das Risiko, dass bei übermässigem Forcieren beim Aufschlagen der Broschüre deren verklebter Rücken zumindest im Leim gebrochen wird, was die Bindung weitgehend schwächt.

Obwohl heute bereits Broschüren mit vorstehenden Kanten hergestellt werden, um ihnen ein gehobeneres Aussehen zu verleihen, erreicht eine Broschüre nicht die Eigenschaften und das Qualitätsniveau eines gebundenen Buches.

Aufgrund der völlig unterschiedlichen Herstellverfahren für die industrielle Fertigung eines Buches und einer Broschüre, ist ein Buch wesentlich teurer als eine Broschüre. Der zeitliche Aufwand für die Herstellung eines gebundenen Buches ist, bedingt durch mehrere Herstellprozesse auf verschiedenen Produktionsanlagen (Buchblockherstellung, Deckenherstellung, Zusammenfügen der beiden Teile), bedeutend höher als bei der Broschüre.

Dagegen kann eine Broschüre mit hoher Produktionsgeschwindigkeit in einem Herstellverfahren vom Zusammentragen des Inhalts bis zum fertig beschnittenen Endprodukt auf einer Produktionsanlage gefertigt werden. Insbesondere entfällt bei der Broschürenfertigung die zeitund materialmässig aufwendige Deckenproduktion.

Diese in neuester Zeit insbesondere aus preislichen Gründen gegen das gebundene Buch sprechende Situation hat dazu geführt, dass versucht wurde, Mischformen zwischen Buch und Broschüre zu entwickeln, die einerseits preislich und herstellungstechnisch die Vorteile der Broschüre beinhalten, qualitativ und optisch aber dem gebundenen Buch möglichst nahe kommen. Diese Versuche sind bisher aber relativ wenig erfolgreich verlaufen und konnten sich daher bisher auch nicht durchsetzen. Einer dieser Versuche ist unter dem Warenzeichen "flexcover" und aus der DE-A-33 03 196 bekannt und beinhaltet einen bedruckbaren Einband-Karton, der in einem Fertigungsgang gestanzt, gerillt, gefalzt und doppelt geklebt wird und zu einem Buch mit dreiseitig vorstehenden Kanten und einem freien aber steifen Rücken führt. Trotz den Vorteilen, die diese Entwicklung gegenüber der herkömmlichen Broschüre bietet, weist auch sie bezüglich ihrer Buchrückengestaltung gegenüber einem gebundenen Buch Nachteile auf, denn der Buch-, resp. Broschürenblock weist keinen flexiblen freien Rücken auf, da er auf sich überlappende freie Endlaschen des eingefalteten Einband-Kartons aufgeklebt ist, was dazu führt, dass diese Broschüre nur in ihrem mittleren Bereich, wo die beiden Endlaschen sich überlappen, besser aufgeschlagen werden kann als eine herkömmliche, bei der der Broschürenrücken einteilig und steif gefertigt ist.

Ein weiterer bekannter Lösungsvorschlag für die Überwindung der vorerwähnten Schwierigkeiten ist beispielsweise aus der DE-A-29 36 674 bekannt, die einen weichen Deckel beschreibt, der mit einem herkömmlichen Broschüren-Umschlag gleichzusetzen ist, bei dem aber ein Schleierstreifen mit dem Broschürenrücken verleimt ist und über den der Broschürenblock mittels Leimstreifen auf dem ersten resp. letzten Blatt des Broschürenblocks mit dem Deckel verbunden ist. Auch dieser Lösungsvorschlag ermöglicht es nicht, ein Produkt zu schaffen, das die herstellungstechnischen und wirtschaftlichen Vorteile der Broschürenfertigung mit den anwendungstechnischen und ästhetischen Vorteilen des gebundenen Buches verbindet.

Ein weiterer, aus der DE-A-31 09 114 bekannter Vorschlag sieht vor, in einen Umschlag einen Fälzelstreifen einzukleben, mit welchem der Broschürenblock verklebt wird. Diesem Vorschlag haften dieselben Nachteile an wie den vorbeschriebenen Lösungsvorschlägen.

Der vorliegenden Erfindung liegt die Aufgabe zugrunde, ein Buch oder eine Broschüre zu entwickeln, das, resp. die bei seiner/ihrer Verwendung im Buchrücken-Bereich sämtliche wesentlichen Vorteile eines gebundenen Buches bietet und zu einem Buch führt, das vorstehende Einbandkanten und einen freien Rücken aufweist, vom Herstellverfahren und dem Preis her aber die Nutzung der Vorteile der Broschürenfertigung ermöglicht.

Erfindungsgemäss wird diese Aufgabe durch ein Buch oder eine Broschüre der eingangs erwähnten Art gelöst, bei dem die Deckenteile des äusseren Umschlages mit dem flexiblen Buchblockträgermaterial derart kaschiert sind, dass keine Verklebung von äusserem Umschlag und Buchblockträgermaterial im Rückenbereich auftritt.

Die Möglichkeiten und Vorteile, die sich sowohl für den Buchbinder als auch für den Leser aus der Erfindung ergeben, gehen aus der folgenden Beschreibung hervor. Letztere stützt sich auf die beiliegende Zeichnung, die in
Fig. 1 den Buchrückenbereich eines klassischen gebundenen Buches im Querschnitt, in
Fig. 2 den analogen Bereich einer geklebten herkömmlichen Broschüre im Querschnitt, in
Fig. 3 den vergleichbaren Bereich der vorerwähnten Mischform einer Broschüre mit freiem aber steifem Rücken im Querschnitt und in den
Fig. 4 und 5 den betreffenden Bereich eines erfindungsgemässen Buches oder einer erfindungsgemässen Broschüre zeigt.

Aus Uebersichtlichkeitsgründen sind die Materialdicken der Buchdecken, Broschürenumschläge, Vorsatzpapiere und dergleichen in allen Figuren überhöht dargestellt. Zudem sind Bereiche der einzelnen Elemente, die für ein korrektes Verständnis der vorliegenden Erfindung nicht von Bedeutung sind, vereinfacht gezeichnet.

Der Fachmann erkennt in Fig. 1 den Aufbau des Buchrückens eines klassisch gebundenen Buches. Eine aus drei mit Leinen, Leder, Papier oder dergleichen miteinander verbundenen Kartons 1a, 1b und 1c in bekannter Art gefertigte Buchdecke 1 ist mit einem Vorsatz 2 aus zwei Vorsatzpapieren 2a und 2b verklebt. Im Bereich des Buchrückens 3 ist zwischen den beiden Decken-Kartons 1a und 1b der Buchdecke 1 und den beiden Vorsatzpapieren 2a und 2b des Vorsatzes 2 eine Rückengaze 4 eingeklebt, welch letztere in ganzer Breite fest mit dem Rücken 6 des Buchblocks 5 verklebt oder mittels Heftung verbunden ist. Ferner sind die Vorsätze 2a und 2b durch schmale Leimstreifen 2c mit dem jeweils äussersten Blatt 5a, resp. 5b des Buchblockes 5 verklebt. Die Verbindung des Buchblocks mit der Buchdecke 1 geschieht durch das Aufkaschieren der Vorsätze 2a und 2b auf die Buchdecke. Der derart in die Buchdecke 1 eingehängte Buchblock 5 weist demnach den für ein gebundenes Buch charakteristischen freien Rücken auf, d.h., der Rücken 6 des Buchblockes 5 ist nicht mit der Rückeneinlage 1c der Buchdecke 1 verklebt. Daher weist der Buchblock 5 einen flexiblen Rücken 6 auf und lässt sich von der ersten bis zur letzten Seite bis in den Bund aufschlagen.

Demgegenüber weist eine typische Broschüre, wie sie in Fig. 2 dargestellt ist, einen normalerweise aus Halbkarton oder dergleichen Material bestehenden Umschlag 7 auf, der fest mit dem Rücken 8 des Broschürenblocks 9 sowie je einem an den Rücken 8 anschliessenden Streifen 9c der äussersten Blätter 9a und 9b verklebt ist. Dadurch entsteht ein steifer Broschürenrücken und der Broschürenblock 9 kann nicht bis in den Bund aufgeschlagen werden. Dabei spielt es keine Rolle, ob ein dreiseitig fertig geschnittener Broschürenblock 9 derart in einen Umschlag 7 umgehängt wird, dass Kanten entstehen, so dass die Broschüre auf den ersten Blick buchähnlich aussieht, oder ob erst die fertig eingehängte Broschüre mit dem Umschlag 7 glatt beschnitten wird.

Die in Fig. 3 dargestellte Mischform zwischen Buch und Broschüre unterscheidet sich von den beiden vorbeschriebenen Buchtypen, also dem klassischen Buch und der Broschüre, dadurch, dass sie einen Einbandkarton 10 aufweist, der an beiden Deckenkanten 10a und 10b eingefalzt ist und die eingefalzten Teile 11a und 11b mit den aussen liegenden Einbandteilen 12a und 12b verklebt sind. Allerdings bleiben die beiden Endbereiche 13a und 13b der eingefalzten Teile 11a und 11b im Bereich des gerillten Einbandkarton-Rückens 14 unverklebt. Sie überlappen sich leicht, ohne fest miteinander verbunden zu sein und sind ähnlich dem Umschlag 7 der Broschüre nach Fig. 2 mit dem Broschürenblock 15 verklebt. Da letzterer demnach nicht in einen durchgehenden und steifen Umschlag geklebt ist, kann er im Bereich der Ueberlappung 13c bis gegen den Bund hin in zwei Broschürenteile 15a und 15b geöffnet werden. Diese Mischform von Buch, unter dem Warenzeichen "flexcover" bekannt, weist somit einen nur beschränkt flexiblen Rücken auf, bei dem der Broschürenblock 15 wie bei einem gebundenen Buch nicht mit dem Einbandkarton-Rücken 14 verklebt ist. Aehnlich wie bei der Broschüre ist der Broschürenblock 15 allerdings in einen unflexiblen Kartonumschlag geklebt, der sich vom Broschürenrücken lediglich dadurch unterscheidet, dass er in seinem mittleren Bereich getrennt ist und überlappt.

In Fig. 4, ist ein erfindungsgemässes Buch, resp. eine erfindungsgemässe Broschüre dargestellt, das oder die durch die Verwendung eines Freirückenumschlages 16 entstanden ist. Letzterer besteht vorteilhafterweise aus einem festen, an Falzstellen 17a, 17b, 17c und 17d gerillten äusseren Umschlag 17 mit zwei Deckenteilen 16a und 16b und einem freien Rücken. Er ist somit einem herkömmlichen Broschürenumschlag 7 gemäss Fig. 2 ähnlich. Im Gegensatz zu diesem wird kein Broschürenblock 9 (Fig. 2) in diesen äusseren Umschlag 17 eingeklebt, denn zu diesem Zwecke ist er mit einem flexiblen Buchblock-Trägermaterial 18 derart verklebt, dass im Bereich des Buchrückens 21, zwischen den Falzstellen 17a und 17d eine leimfreie Zone bestehen bleibt. Demnach sind nur die beiden als Decken wirkenden Teile 16a und 16b der Einbanddecke 17 mit dem flexiblen Buchblock-Trägermaterial 18 kaschiert, was ihnen eine erwünschte erhöhte Stabilität und ein buchdeckenähnliches Aussehen verleiht. Aehnlich wie beim gebundenen Buch (Fig. 1) wird der Buchblock 19 über einen flexiblen losen Streifen des flexiblen Buchblock-Trägermaterials 18 mit der Einbanddecke, resp. dem Freirückenumschlag 16 verbunden. Je das äusserste Blatt 19a und 19b vorn und hinten des Buchblockes 19 ist auch an seitlichen Klebebereichen 18a und 18b mit dem flexiblen Buchblock-Trägermaterial 18 verbunden. Dadurch wird die Klebebindung (oder gegebenenfalls die Fadenheftung) im Bund beim Oeffnen und Aufschlagen dieses Buches, resp. dieser Broschüre nicht mehr strapaziert als bei einem klassisch gebundenen Buch (Fig. 1). Es entsteht ein freier Rücken wie bei jenem, denn der Rücken 20 des Buchblockes 19, der mit dem flexiblen Buchblock-Trägermaterial 18 an zwei seitlichen Bereichen 18a und 18b sowie dessen Rücken (18c) verklebt ist, kann sich beim Oeffnen des Buches oder der Broschüre vom Rücken des Freirückenumschlages 16, resp. des äusseren Umschlages 17, abheben.

Der Freirückenumschlag 16 bietet demnach einerseits verwendungsmässig sämtliche Vorteile einer klassischen Buchdecke, kann sie/er doch innen kaschiert, bei Bedarf auch aussen und im Kantenbereich überzogen und der Buchblock 19 derart eingehängt werden, dass dreiseitig Einbandkanten entstehen. Andererseits bietet der Freirückenumschlag 16 fertigungsmässig sämtliche Vorteile eines BroschürenUmschlages 8 (Fig. 2), kann doch der Buchblock 19 wie ein Broschürenblock 9 (Fig. 2) in einem einzigen Maschinendurchgang in die Einbanddecke, resp. den Freirückenumschlag 16, resp. das flexible Buchblock-Trägermaterial 18 eingeklebt werden.

Der Fachmann erkennt leicht, dass der Freirückenumschlag 16 eine vorteilhafte Mischform aus klassischer Buchdecke und Broschüren-Umschlag ist. Er macht sich die Vorteile der Buchdecke zu Nutze, ohne deren fertigungstechnische Nachteile zu übernehmen, die insbesondere darin liegen, dass beim gebundenen Buch vorerst zwei Vorsatzpapiere auf den ersten und letzten Bogen vorgeklebt werden müssen, an welchen der Buchblock auf der Einhängemaschine in die Decke gehängt wird. Durch die Verwendung eines flexiblen Buchblock-Trägermaterials 18 an Stelle von zwei Vorsatzpapieren 2a, 2b (Fig. 1), kann der Freirückenumschlag 16 fertigungstechnisch wie ein Broschüre-Umschlag 7 weiter bearbeitet werden. Er bietet daher die diesbezüglichen Vorteile, ohne die Nachteile der Broschüre (Fig. 2) nach sich zu ziehen, kann doch der Buchblock 19 vollständig bis in den Bund aufgeschlagen werden. Das unschöne Brechen des Umschlagrückens wird daher vermieden und die mechanische Belastung im Bereich der Verbindung Klebstoff/Papier auf ein Minimum reduziert.

Weitere Vorteile der Erfindung liegen unter anderem darin, dass die Herstellung eines Buches mit einem solchen Freirückenumschlag wesentlich kostengünstiger ist als die klassische, auch industrielle Buchfertigung und nur wenig teurer wird als die Herstellung einer Broschüre. Ferner ist es möglich, diese Buch/Broschüren-Mischform mit allen Attributen eines festgebundenen Buches (Kapitalband, Zeichenband usw.) auszustatten und so optisch noch näher an das gebundene Buch anzunähern.

Die traditionellerweise recht konsequente Auseinanderhaltung von Buch und Broschüre im Buchbindergewerbe hat bisher fast jede Entwicklung verhindert, die eine vorteilhafte Mischform von Buch und Broschüre ermöglicht hätte. Lediglich fabrikationstechnische oder punktuelle Verbesserungen waren realisierbar, wie z.B. die vorerwähnte "flexcover"-Broschüre illustriert. Erstmals das erfindungsgemässe Buch oder die erfindungsgemässe Broschüre mit Freirückenumschlag räumen mit dem Vorurteil auf, dass nur in einem gebundenen Buch der Buchblock mittels den zwei Vorsatzpapieren und der Rückengaze oder einem ähnlichen Verstärkungsmaterial in die Buchdecke eingehängt werden kann, wogegen der Broschürenblock mit dem Umschlag (Fig. 2), oder eingefalzten Teilen davon (Fig. 3) zu einem starren Broschürenrücken verklebt wird, der ein Aufschlagen des Broschürenblockes bis in den Bund verhindert oder doch zumindest weitestgehend erschwert. Es kann daher festgestellt werden, dass die Erfindung zu einem Buch ohne Vorsatz oder einer Broschüre mit freiem Rücken führt, je nach dem, aus welchen Materialien der Freirückenumschlag 16 (Fig. 4) hergestellt wird. Es ist im Rahmen der vorliegenden Erfindung durchaus möglich, einerseits eine herkömmliche Buchdecke 1 (Fig. 1) an Stelle von Vorsatzpapieren 2a, 2b aber mit einem flexiblen Buchblock-Trägermaterial 18 zu versehen. Andererseits kann aber auch ein konventioneller Broschüren-Umschlag 7 (Fig. 2) mit einem flexiblen Buchblock-Trägermaterial 18 (Fig. 4) versehen werden und die so gefertigte Broschüre am Schluss dreiseitig geschnitten werden. Die vorliegende Erfindung eröffnet demnach dem Buchbinder eine ganze Reihe von neuen Möglichkeiten, auf wirtschaftliche Art eine Vielzahl von bisher unbekannten Varianten von Buch- oder Broschüren-Ausrüstungen herzustellen und anzubieten.

## Patentansprüche

1. Buch oder Broschüre mit Buchblock (19), ausgerüstet mit einem Freirückenumschlag (16), der zumindest aus einem äusseren Umschlag (17) besteht, dessen Deckenteile (16a, 16b) aus festem Material auf den Innenseiten kaschiert sind und der einen freien Rücken (21) aufweist und einem sich über den Rücken (21) des äusseren Umschlages (17) erstreckenden einteiligen flexiblen Buchblock-Trägermaterial (18), das im Rückenbereich des Buchblocks (19) und daran anschliessenden seitlichen Klebebereichen (18a, 18b) mit dem Buchblock (19), nicht aber mit dem äusseren Umschlag (17), ausserhalb dieses Bereiches aber mit dem äusseren Umschlag (17), nicht aber mit dem Buchblock (19) verbunden ist, wobei die Deckenteile (16a, 16b) des äusseren Umschlages (17) mit dem flexiblen Buchblock-Trägermaterial (18) derart kaschiert sind, dass keine Verklebung von äusserem Umschlag (17) und Buchblock-Trägermaterial (18) im Rückenbereich auftritt.

2. Buch oder Broschüre gemäss Anspruch 1, mit einteilig als Broschüren-Umschlag ausgebildem äusserem Umschlag (17), der einen durch Rillung angeformten Rücken (21) aufweist.

3. Buch oder Broschüre gemäss Patentanspruch 1, mit als Buchdecke mit zwei Deckenkartons und einer Rückeneinlage ausgebildetem äusserem Umschlag (17).

4. Buch oder Broschüre gemäss Patentanspruch 2, mit auf seiner Aussenseite kaschiert und eingeschlagenem, Einbandkanten aufweisendem äusserem Umschlag (17).

## Claims

1. A book or brochure with inner book (19), equipped with a free cover back (16), which at least consists of an outer jacket (17), in which the cover parts (16a, 16b) made of a strong material are lined on the inside, and which comprises a free back (21), and of a one-piece flexible inner book support material (18) extending over the back (21) of the outer jacket (17), which in the back region of the inner book (19) and lateral gluing regions (18a, 18b) joined thereto is connected to the inner book (19), but not to the outer jacket (17), and outside this region is connected to the outer jacket (17), but not to the inner book (19), with the cover parts (16a, 16b) of the outer jacket (17) being backed with the flexible inner book supporting material (18) so that the outer jacket (17) and inner book supporting material (18) are not glued together in the back region.

2. A book or brochure according to Claim 1, having an outer jacket (17) designed in one piece as a brochure jacket, which comprises a back (21) formed by grooving.

3. A book or brochure according to Claim 1, having an outer jacket (17) designed as a book cover having two cardboard covers and one back insert.

4. A book or brochure according to Claim 2, having an outer jacket (17) which is backed on the outside and comprises binding edges which are folded in.

## Revendications

1. Livre ou brochure équié d'un bloc de cahiers (19), livre comportant une couverture à dos libre (16) formée d'au moins une couverture extérieure (17) dont les parties de volets (16a, 16b) en matériau résistant sont plaquées sur leur face intérieure et d'un dos (21) libre ainsi que d'un matériau de support (18) du bloc de cahiers, souple, en une seule partie, s'étendant par-dessus le dos (21) de la couverture extérieure (17), et qui est relié dans la zone du dos du bloc de cahiers (19) et des zones encollées latérales (18a, 18b) adjacentes au bloc (19) mais non à la couverture extérieure (17), en étant relié endehors de cette zone à la couverture extérieure (17) mais non avec le bloc (19), les parties de volets (16a, 16b) de la couverture extérieure (17) étant marouflées au matériau de support (18) du bloc, souple, de façon qu'il n'y ait pas de collage de la couverture extérieure (17) et du matériau de support (18) du bloc dans la zone du dos.

2. Livre ou brochure selon la revendication 1, avec une couverture (17), extérieure faisant corps avec l'enveloppe des cahiers, et qui présente un dos (21) formé par une goulotte.

3. Livre ou brochure selon la revendication 1, comportant une enveloppe extérieure (17) en forme de couverture de livre avec deux cartons de couverture et un insert pour le dos.

4. Livre ou brochure selon la revendication 2, comportant une couverture extérieure (17) plaquée sur sa face extérieure et avec des bords de reliure rabattus.
